# EUROPÄISCHE PATENTSCHRIFT

(11) **EP 1 344 736 B1**
(45) Veröffentlichungstag und Bekanntmachung des Hinweises auf die Patenterteilung: **15.05.2013**
(21) Anmeldenummer: 03004985.2
(22) Anmeldetag: 11.03.2003
(51) Int. Cl.: B65H 29/12

(54) **Vorrichtung zum Transport von Banknoten**
Device for transporting banknotes
Dispositif pour transporter des billets de banque

(30) Priorität: 12.03.2002 DE 10210690
(43) Veröffentlichungstag der Anmeldung: 17.09.2003
(73) Patentinhaber: Giesecke & Devrient GmbH, 81677 München (DE)
(72) Erfinder: Stapfer, Michael, 85579 München (DE)

(56) Entgegenhaltungen:
- EP-A2- 0 719 718
- WO-A-01/25126
- US-A- 5 499 809
- US-A- 6 003 856
- US-B1- 6 270 010
- PATENT ABSTRACTS OF JAPAN Bd. 1999, Nr. 14, 22. Dezember 1999 (1999-12-22) -& JP 11 263467 A (SAYAMA PRECISION IND CO; SILVER DENKEN KK), 28. September 1999 (1999-09-28)
- PATENT ABSTRACTS OF JAPAN Bd. 0071, Nr. 99 (M-240), 3. September 1983 (1983-09-03) & JP 58 100043 A (NIPPON COINCO KK), 14. Juni 1983 (1983-06-14)

## Beschreibung

Die Erfindung betrifft eine Vorrichtung zum Transport von Banknoten gemäß dem Oberbegriff des Anspruchs 1.

Die deutsche Offenlegungsschrift DE 198 40 420 A1 beschreibt eine Vorrichtung zum Transportieren von blattförmigem Fördergut zwischen einem Förderband und einem, vorzugsweise als Rollenbahn ausgebildeten, Führungsmittel, wobei beim Transport des Förderguts das Förderband einerseits und das Führungsmittel andererseits jeweils an einer der beiden gegenüberliegenden Seiten des Förderguts anliegen. Das Förderband wird durch Andruckelemente elastisch in Richtung auf das Fördergut belastet, so daß das Fördergut zwischen dem Förderband und dem Führungsmittel eingeklemmt wird und durch die Bewegung des Förderbandes befördert wird. Die Andruckelemente sind vorzugsweise als drehbar gelagerte Rollen ausgebildet, welche mittels Blattfedern geführt und vorgespannt werden. Hierdurch wird bei relativ einfachem Aufbau ein zuverlässiger Blattguttransport gewährleistet.

Das Dokument US6003856 A beschreibt eine Vorrichtung zum Transportieren von Banknoten, bei der die Führungsmittel gekrümmt ausgeführt sind und der Riemen sich über die gekrümmt ausgeführten Führungsmittel erstreckt und an diesen anliegt.

In bestimmten Anwendungsfällen, beispielsweise beim Einsatz in besonders kompakt aufgebauten und zum Einbau in Banknoten-Einzahlungsautomaten vorgesehenen Banknotenprüfmodulen, sind jedoch im allgemeinen kompakte und robuste Transportvorrichtungen erforderlich, die gleichzeitig eine hohe Transportsicherheit gewährleisten.

Es ist daher Aufgabe der Erfindung, eine Vorrichtung zum Transport von Banknoten mit einem einfachen und robusten Aufbau anzugeben, die eine hohe Transportsicherheit gewährleistet.

Diese Aufgabe wird erfindungsgemäß durch die Vorrichtung mit den Merkmalen gemäß Anspruch 1 gelöst.

Bei der erfindungsgemäßen Vorrichtung sind eines oder mehrere Leitelemente auf der Seite der Führungsmittel und/ oder auf der Seite des Riemens angeordnet, um eine zusätzliche Führung der zu transportierenden Banknote zu erreichen. Auf diese Weise wird eine hohe Transportsicherheit gewährleistet. Die Führungsmittel sind erfindungsgemäß an einem gemeinsamen Träger angebracht, der mit einem oder beiden Leitelementen lösbar verbunden ist, damit ein einfacher Zugang zu den einzelnen Bereichen und Komponenten der Transportstrecke zu Wartungszwecken und/ oder zur Staubehebung ermöglicht wird.

Die Führungsmittel sind gekrümmt ausgeführt und der Riemen erstreckt sich über die gekrümmt ausgeführten Führungsmittel und liegt an diesen an. Wird der Riemen unter Zugspannung versetzt, beispielsweise durch Übertragung eines Antriebsmoments auf den Riemen und/ oder durch Spannung des Riemens mittels eines Riemenspanners, so entstehen im Bereich der gekrümmt angeordneten Führungsmittel, an welchen der Riemen anliegt, Kraftkomponenten in Richtung der jeweiligen Führungsmittel. Der Riemen wird hierdurch in Richtung der Führungsmittel gedrückt. Eine zwischen dem Riemen und den Führungsmitteln befindliche Banknote wird somit zwischen dem Riemen und den Führungsmitteln eingeklemmt und durch die Bewegung des Riemens in eine Bewegungsrichtung des Riemens transportiert.

Daher sind keine zusätzlichen Andruckelemente erforderlich, welche den Riemen in Richtung auf die zu beftirdernden Banknoten drücken, da die zum Transport nötigen Klemmkräfte zwischen Riemen und Banknote durch die gekrümmt ausgeführten Führungsmittel in Verbindung mit dem an diesen anliegenden Riemen erzeugt werden. Auf diese Weise wird ein besonders einfacher und robuster Aufbau der Transportstrecke erreicht.

Die Erfindung wird nachfolgend anhand von in den Figuren dargestellten Ausführungsbeispielen näher erläutert. Es zeigen:
- Fig. 1: ein erstes Ausführungsbeispiel der erfindungsgemäßen Vorrichtung in einer schematisierten Seitenansicht;
- Fig. 2: ein zweites Ausführungsbeispiel der erfindungsgemäßen Vorrichtung in einer schematisierten Seitenansicht;
- Fig. 3: ein weiteres Ausführungsbeispiel der Erfindung in perspektivischer Darstellung; und
- Fig. 4: das in Fig. 3 dargestellte Ausführungsbeispiel in einer weiteren perspektivischen Darstellung.

Fig. 1 zeigt ein erstes Ausführungsbeispiel der erfindungsgemäßen Vorrichtung in einer schematisierten Seitenansicht. Eine zu transportierende Banknote 10 befindet sich während ihres Transports zwischen einem Riemen 1 einerseits und Führungsmitteln 2 andererseits, wobei der Riemen 1 und zumindest ein Teil der Führungsmittel 2 jeweils an einer der beiden gegenüberliegenden Seiten der Banknote 10 anliegen.

Der in der gezeigten schematischen Darstellung erkennbare Abstand zwischen Banknote 10 und Riemen 1 dient lediglich zur Verbesserung der Anschaulichkeit. Im realen Betrieb jedoch liegt beim Transport der Banknote 10 ein Teil des Riemens 1 direkt an der Banknote 10 an und drückt diese gegen einen Teil der Führungsmittel 2, während der andere Teil des Riemens 1 an den übrigen Führungsmitteln 2 anliegt. Falls sich im realen Betrieb keine Banknote 10 zwischen Riemen 1 und Führungsmittel 2 befindet, liegt der Riemen 1 direkt an den Führungsmitteln 2 an.

Die Führungsmittel 2 sind auf einer in Bewegungsrichtung 11 der Banknote 10 gekrümmten Bahn 12 angeordnet, welche in diesem Beispiel einen im wesentlichen polygonalen Verlauf aufweist.

Die Führungsmittel 2 sind vorzugsweise als Rollen ausgebildet, welche beispielsweise mittels Kugel- oder Wälzlager an den Achsen 3 drehbar gelagert sind. Vorzugsweise sind die Achsen 3 starr mit einem Gehäuse (nicht dargestellt) verbunden, welches die Vorrichtung trägt. Die Achsen dienen in diesem Fall zusätzlich zur mechanischen Stabilisierung und Aussteifung des Gehäuses.

Die Mantelfläche 4 der Rollen 2 ist vorzugsweise als Zylindermantelfläche ausgeführt. Eine besonders stabile seitliche Führung eines als Flachriemen ausgebildeten Riemens 1 senkrecht zur Bewegungsrichtung 11 wird vorzugsweise dann erreicht, wenn die Breite des Flachriemens größer ist als die Breite der Rollen 2. Insbesondere tritt hierbei der Effekt auf, daß ein gegebenenfalls nicht-zentriert an den Rollen 2 anliegender Flachriemen bei Inbetriebnahme der Vorrichtung aufgrund der auftretenden Kräfte automatisch auf den Rollen 2 zentriert wird.

Prinzipiell ist es auch möglich, die Mantelfläche 4 ballig, d.h. mit einer konvexen Wölbung, auszuführen. Auch in dieser Ausgestaltung wird, insbesondere bei Verwendung von Flachriemen, eine für ballige Rollen charakterisitische, stabile seitliche Riemenführung erreicht.

Alternativ kann die Mantelfläche 4 auch als konkave Mantelfläche, beispielsweise in Form einer Nut, ausgeführt sein, um eine stabile seitliche Riemenführung, insbesondere von Rundriemen, zu gewährleisten.

Der Winkelbereich, über welchen sich der Riemen 1 über jede einzelne Rolle 2 erstreckt, wird auch als Umschlingungswinkel bezeichnet und liegt typischerweise zwischen 7° und 20°, insbesondere bei etwa 13°.

Im dargestellten Beispiel weisen die als Rollen ausgebildeten Führungsmittel 2 einen Abstand zueinander auf, welcher in der Größenordnung des Durchmessers dieser Rollen liegt. Typische Abstände liegen im allgemeinen bei weniger als etwa 40 mm. Prinzipiell ist es auch möglich, die jeweiligen Rollenabstände unterschiedlich groß zu wählen und/oder so weit zu minimieren, daß sich die Rollen gerade nicht berühren. Im letzteren Fall bilden die als Rollen ausgebildeten Führungsmittel 2 eine nahezu geschlossene Führungsstrecke.

In einer alternativen Ausführungsform kann auch vorgesehen sein, als Führungsmittel eine geschlossene und in Bewegungsrichtung 11 der Banknote 10 gekrümmte Führungsfläche (nicht dargestellt), insbesondere ein Führungsblech, einzusetzen. In einer Weiterbildung dieser Alternative ist es auch möglich, die gekrümmte Führungsfläche unterbrochen auszuführen, so daß beispielsweise in vorgegebenen Abständen zueinander Teilsegmente der gekrümmten Führungsfläche angeordnet sind. Die Oberfläche der Führungsfläche bzw. des Führungsblechs ist hierbei vorzugsweise derart ausgestaltet, daß die zwischen der zu transportierenden Banknote 10 und der Führungsfläche bzw. dem Führungsblech entstehenden Reibungskräfte geringer sind als diejenigen zwischen dem Riemen 1 und der Banknote 10.

Zum Antrieb des Riemens 1 ist eine Antriebseinrichtung 20, 21 vorgesehen, welche ein Antriebsmoment auf den Riemen 1 überträgt. Die Antriebseinrichtung 20,21 ist in Bezug auf die Bewegungsrichtung 11 vorzugsweise unmittelbar nach den Führungsmitteln 2 angeordnet, so daß die Führungsmittel (2) im Lasttrum des Riemens (1) liegen. Hierdurch ist das im Bereich der Führungsmittel 2 auf den Riemen 1 übertragene Antriebsmoment sehr groß, so daß die Andruckkräfte des Riemens 1 auf die Führungsmittel 2 entsprechend hoch sind.

Im dargestellten Ausführungsbeispiel weist die Antriebseinrichtung eine an einer Welle 21 befestigte Antriebsrolle 20 auf. Die Welle 21 ist an dem die Vorrichtung tragenden Gehäuse (nicht dargestellt) drehbar gelagert und ist direkt oder indirekt, d.h. beispielsweise über einen weiteren Riemen, mit einem Antriebsmotor (nicht dargestellt) gekoppelt.

Durch Antreiben der Welle 21 und Drehung der Antriebsrolle 20 in Rotationsrichtung 13 wird auf den Riemen 1 ein Antriebsmoment übertragen, welches diesen unter Zugspannung versetzt. Hierdurch entstehen im Bereich der einzelnen Führungsmittel 2, an welchen der Riemen 1 anliegt, Kraftkomponenten, welche den Riemen 1 in Richtung der Führungsmittel 2 drükken, so daß eine zwischen Riemen 1 und Führungsmittel 2 befindliche Banknote 10 durch den Riemen 1 gegen die Führungsmittel 2 gedrückt wird und somit zwischen Riemen 1 und Führungsmittel 2 eingeklemmt wird. Der mittels Antriebseinrichtung 20, 21 in Bewegung versetzte Riemen 1 befördert schließlich aufgrund der zwischen Riemen 1 und Banknote 10 entstehenden höheren Reibungskräfte die Banknote10 in Bewegungsrichtung 11.

Bezogen auf die Bewegungsrichtung 11 ist vor den Führungsmitteln 2 eine Umlenkrolle 25 zur Umlenkung des Riemens 1 vorgesehen, welche den in einem geschlossenen Riemenlauf (nicht dargestellt) verlaufenden Riemen 1 zu den Führungsmitteln 2 hinführt.

Figur 2 zeigt ein zweites Ausführungsbeispiel der erfindungsgemäßen Vorrichtung in einer schematisierten Seitenansicht. Für die Ausgestaltung des Riemens 1, der Führungsmittel 2 sowie der Antriebseinrichtung 20, 21 gelten die Ausführungen zu dem in Fig. 1 dargestellten Ausführungsbeispiel entsprechend. Aus Gründen der Anschaulichkeit wurde in dieser Darstellung die zu transportierende Banknote weggelassen.

In diesem Ausführungsbeispiel sind Leitelemente 17 und 18 vorgesehen, welche durch unterbrochene Linien angedeutet sind. Ein erstes Leitelement 17 ist auf der Seite der Führungsmittel 2 und ein zweites Leitelement 18 auf der Seite des Riemens 1 angeordnet. Vorzugsweise werden als Leitelemente 17 bzw. 18 einteilige, gebogene Leitbleche eingesetzt. Durch die Leitelemente 17 bzw. 18 wird eine zusätzliche Führung der transportierten Banknoten erreicht, was insbesondere bei hohen Transportgeschwindigkeiten von Vorteil ist, da in diesem Fall ein Flattern der Banknoten auftreten kann, was seinerseits zu einem unerwünschten Banknotenstau in der Transportstrecke führen kann.

Der Riemen 1 ist vorzugsweise als Flachriemen ausgeführt. Insbesondere ist der Riemen 1 als Zahnriemen mit einer ersten Seite 14 mit zahnartigem Profil und einer zweiten Seite 15 ohne Profil ausgebildet. Der Zahnriemen ist hierbei so ausgestaltet, daß dieser nicht oder nur geringfügig gedehnt werden kann. Dies wird beispielsweise durch einen Riemenkern aus einem im wesentlichen nicht-dehnbaren Material erreicht, z.B. einem Gürtel aus Textil oder Metall.

Typische Breiten des Flachriemens liegen zwischen 5 und 30 mm, insbesondere bei etwa 15 mm. Der Zahnriemen hat vorzugsweise eine Teilung zwischen 1 und 4 mm, insbesondere von etwa 2 mm. Der als Zahnriemen ausgebildete Riemen 1 liegt vorzugsweise mit seiner zweiten Seite 15 ohne Profil an den Führungsmitteln 2 bzw. an der zu transportierenden Banknote (nicht dargestellt) an. Im dargestellten Ausführungsbeispiel umschlingt der als Zahnriemen ausgebildete Riemen 1 mit seiner ersten Seite 14 mit zahnartigem Profil die als Zahnrolle ausgebildete Antriebsrolle 20 der Antriebseinrichtung 20, 21 und wird nachfolgend von mehreren Umlenkrollen 25 von den Führungsmitteln 2 weg- bzw. wieder zu den Führungsmitteln 2 hingeführt.

Die Umlenkrollen 25 sind vorzugsweise in ihrem Umfangsbereich einseitig oder beidseitig mit Führungswänden versehen, welche der seitlichen Führung des Riemens 1 dienen und somit eine besonders stabile Riemenführung gewährleisten. Je nachdem, ob der als Zahnriemen ausgebildete Riemen 1 mit seiner ersten Seite 14 mit zahnartigem Profil oder mit seiner zweiten Seite 15 ohne Profil eine Umlenkrolle 25 teilweise umschlingt, ist diese vorzugsweise als Zahnrolle bzw. als Rolle mit einem nicht profiliertem Umfangsbereich ausgebildet.

Darüber hinaus ist eine Spanneinrichtung 23 vorgesehen, welche in dem dargestellten Beispiel eine mittels einer Federmechanik gegen den Riemen 1 vorgespannte Rolle ist. Die Spanneinrichtung 23 versetzt den Riemen 1 zusätzlich unter Zugspannung, welche zusammen mit der durch die Antriebseinrichtung 20 erzeugten Zugspannung die Kraftkomponenten des Riemens 1 in Richtung auf die Führungsmittel 2 bzw. auf die Banknote bewirkt.

Die elastische Vorspannung des Riemens 1 mittels der Spanneinrichtung 23 hat zur Folge, daß die erzeugten Kraftkomponenten im Bereich der Führungsmittel 2 im wesentlichen unabhängig sind vom jeweils auf den Riemen 1 wirkenden Lastmoment. Darüber hinaus haben - unter Vernachlässigung geringerer Drehmomentverluste an den Führungsmitteln 2 aufgrund von Reibung - die durch den Riemen 1 in Richtung auf die unterschiedlichen Führungsmittel 2 wirkenden Kraftkomponenten im wesentlichen gleichen Betrag.

Zusätzlich ist in dem dargestellten Ausführungsbeispiel eine Abnehmereinrichtung 26 im Riemenlauf vorgesehen, welche durch den Riemen 1 angetrieben wird und ihrerseits andere Komponenten antreiben kann. Die Abnehmereinrichtung 26 umfaßt vorzugsweise eine erste Zahnrolle, welche durch den als Zahnriemen ausgeführten Riemen 1 angetrieben wird. An die erste Zahnrolle ist eine zweite Zahnrolle gekoppelt, insbesondere starr verbunden. Die zweite Zahnrolle kann dann über einen weiteren Zahnriemen den Banknotentransport in anderen Komponenten (nicht dargestellt) einer Banknotenbearbeitungsmaschine praktisch ohne Schlupf antreiben.

Bei einer solchen Komponente handelt es sich beispielsweise um eine Sensorstrecke, in welcher einzelne zu prüfende Banknoten an verschiedenen Sensoren vorbei transportiert werden. Durch den Einsatz von Zahnrollen in der Abnehmereinrichtung 26 in Verbindung mit dem Antrieb der Sensorstrecke mittels eines weiteren Zahnriemens ist der Transport in der Sensorstrecke mit dem Transport in der aus Führungsmitteln 2 und dem Riemen 1 gebildeten Transportstrecke synchronisiert. Hierdurch können Banknotenstaus oder größere Lücken zwischen zwei aufeinanderfolgenden Banknoten im Bereich der Transportstrecke bzw. Sensorstrecke vermieden werden.

Fig. 3 zeigt ein weiteres Ausführungsbeispiel der Erfindung in einer perspektivischen Darstellung. Der als Zahnflachriemen, d.h. als flacher Zahnriemen, ausgebildete Riemen 1 liegt mit seiner zweiten Seite 15, welche kein Profil oder nur ein feines Profil aufweist, an den als Rollen ausgebildeten Führungsmitteln 2 bzw. an der zu transportierenden Banknote 10 an. Die Führungsmittel 2 sind auf einem gemeinsamen Träger 27 drehbar gelagert, welcher in Bewegungsrichtung 11 gekrümmt ist und eine im wesentlichen polygonale Form aufweist. Deutlich zu erkennen in dieser Darstellung ist die erste Seite 14 des Zahnflachriemens mit ihrem zahnartigen Profil.

Zwischen dem Riemen 1 und den Führungsmitteln 2 ist eine zu transportierende Banknote 10 eingeklemmt, welche durch den angetriebenen Riemen 1 in Bewegungsrichtung 11 befördert wird. Außerdem vorgesehen ist ein auf der Seite der Führungsmittel 2 angeordnetes - und zur besseren Anschaulichkeit transparent dargestelltes - Leitelement 17, dessen Funktion bereits im Zusammenhang mit Fig. 2 näher erläutert wurde.

In der dargestellten Vorrichtung ist zum Transport der Banknote 10 lediglich ein Riemen 1 vorgesehen, welcher an den Führungsmitteln 2 bzw. der Banknote 10 anliegt. Diese Vorrichtung gewährleistet einen stabilen und zuverlässigen Banknotentransport. Zur weiteren Verbesserung der Transporteigenschaften können aber auch zwei oder mehrere Riemen vorgesehen sein, welche an entsprechenden, in einer oder mehreren gekrümmten Bahnen angeordneten Führungsmitteln anliegen.

Fig. 4 zeigt das in Fig. 3 dargestellte Ausführungsbeispiel der Erfindung in einer weiteren perspektivischen Ansicht. Die Führungsmittel 2 sind drehbar an einem gemeinsamen Träger 27 gelagert, mit welchem das auf der Seite der Führungsmittel 2 angeordnete Leitelement 17 lösbar verbunden wird. Die Darstellung zeigt den Träger 27 und das davon gelöste Leitelement 17. Eine geeignete lösbare Verbindung kann beispielsweise durch eine Steckverbindung 28, 29 (siehe Pfeile) oder jede andere Art von lösbaren Verbindungen realisiert werden. Es ist möglich, alternativ oder zusätzlich zum Leitelement 17 ein auf der Seite des Riemens angeordnetes und lösbar mit dem Träger 27 verbundenes Leitelement (nicht dargestellt) vorzusehen.

Durch die Lösbarkeit des Leitelements bzw. der Leitelemente vom Träger 27 wird ein einfacher Zugang zu den einzelnen Bereichen und Komponenten der Transportstrecke zu Wartungszwecken und/oder zur Behebung von Banknotenstaus ermöglicht.

In diesem Ausführungsbeispiel sind zusätzlich zwischen den als Rollen ausgebildeten Führungsmitteln 2 Führungsstege 5 angeordnet, welche etwa auf der Höhe der dem Riemen zugewandten Mantelfläche der Rollen liegen und einen besonders störungssicheren Banknotentransport gewährleisten.

## Patentansprüche

1. Vorrichtung zum Transport von Banknoten mit mindestens einem Riemen (1) und Führungsmitteln (2), wobei beim Transport einer Banknote (10) der Riemen (1) einerseits und die Führungsmittel (2) andererseits jeweils an einer der beiden gegenüberliegenden Seiten der Banknote (10) anliegen, wobei die Führungsmittel (2) gekrümmt ausgeführt sind und sich der Riemen (1) über die gekrümmt ausgeführten Führungsmittel (2) erstreckt und an diesen anliegt, **dadurch gekennzeichnet,**
- **daß** der Riemen (1) als Flachriemen ausgeführt ist und daß der Riemen (1) als Zahnriemen ausgeführt ist, welcher eine erste Seite (14) mit einem zahnartigen Profil aufweist, und
- **daß** zur zusätzlichen Führung der zu transportierenden Banknote (10) ein oder mehrere Leitelemente (17, 18) vorgesehen sind, welche auf der Seite der Führungsmittel (2) und/oder auf der Seite des Zahnriemens (1) angeordnet sind (17 bzw. 18), und
- **daß** die Führungsmittel (2) an einem gemeinsamen Träger (27) angebracht sind, der mit einem oder beiden Leitelementen (17, 18) lösbar verbunden ist.

2. Vorrichtung nach Anspruch 1, **dadurch gekennzeichnet, daß** der Zahnriemen (1) unter Zugspannung an den gekrümmt ausgeführten Führungsmitteln (2) anliegt, so daß die Banknote (10) von dem Zahnriemen (1) gegen die Führungsmittel (2) gedrückt wird.

3. Vorrichtung nach einem der Ansprüche 1 bis 2, **dadurch gekennzeichnet, daß** mindestens eine Antriebseinrichtung (20, 21) zum Antrieb des Zahnriemens (1) vorgesehen ist, welche ein Antriebsmoment auf den Zahnriemen (1) überträgt, wodurch dieser unter Zugspannung versetzt wird.

4. Vorrichtung nach Anspruch 3, **dadurch gekennzeichnet, daß** die Antriebseinrichtung (20, 21) in Bewegungsrichtung (11) der Banknote (10) unmittelbar nach den Führungsmitteln (2) angeordnet ist.

5. Vorrichtung nach einem der Ansprüche 1 bis 4, **dadurch gekennzeichnet, daß** mindestens eine Spanneinrichtung (23) vorgesehen ist, welche den Zahnriemen (1) unter Zugspannung versetzt.

6. Vorrichtung nach einem der Ansprüche 1 bis 5, **dadurch gekennzeichnet, daß** der Zahnriemen eine zweite Seite (15) ohne Profil aufweist, mit welcher der Zahnriemen an den Führungsmitteln (2) bzw. an der zu transportierenden Banknote (10) anliegt.

7. Vorrichtung nach einem der Ansprüche 1 bis 6, **dadurch gekennzeichnet, daß** die Führungsmittel (2) in Bewegungsrichtung (11) der Banknote (10) gekrümmt ausgeführt sind.

8. Vorrichtung nach einem der Ansprüche 1 bis 7, **dadurch gekennzeichnet, daß** die Führungsmittel (2) auf einer gekrümmten, insbesondere einer polygonal gekrümmten, Bahn (12) angeordnet sind.

9. Vorrichtung nach einem der Ansprüche 1 bis 8, **dadurch gekennzeichnet, daß** die Führungsmittel (2) als Rollen, insbesondere als Kugel- oder Wälzlager, ausgebildet sind.

10. Vorrichtung nach einem der Ansprüche 1 bis 9, **dadurch gekennzeichnet, daß** die Führungsmittel (2) als gekrümmtes Führungsblech ausgebildet sind.

11. Vorrichtung nach einem der Ansprüche 1 bis 10, **dadurch gekennzeichnet, daß** mindestens eine durch den Zahnriemen (1) antreibbare Abnehmereinrichtung (26) vorgesehen ist, welche andere Komponenten antreiben kann.

12. Vorrichtung nach Anspruch 11, **dadurch gekennzeichnet, daß** die Abnehmereinrichtung (26) mindestens eine erste Zahnrolle umfaßt, welche durch den Zahnriemen (1) angetrieben werden kann.

13. Vorrichtung nach Anspruch 12, **dadurch gekennzeichnet, daß** die Abnehmereinrichtung (26) mindestens eine zweite Zahnrolle umfaßt, welche mit der ersten Zahnrolle gekoppelt, insbesondere starr verbunden, ist, so daß von der zweiten Zahnrolle ein weiterer Zahnriemen angetrieben werden kann.

14. Vorrichtung nach einem der Ansprüche 1 bis 13, **dadurch gekennzeichnet, daß** eine oder mehrere Umlenkrollen (25) zur Umlenkung des Zahnriemens (1) vorgesehen sind.

15. Vorrichtung nach Anspruch 14, **dadurch gekennzeichnet, daß** mindestens eine Umlenkrolle (25) mindestens eine Führungswand zur seitlichen Führung des Zahnriemens (1) aufweist.

## Claims

1. An apparatus for transporting banknotes, having at least one belt (1) and guiding means (2), wherein during the transport of a banknote (10) the belt (1) on the one hand and the guiding means (2) on the other hand lie against respectively one of the opposing sides of the banknote (10), wherein the guiding means (2) are configured to be curved and the belt (1) extends over the guiding means (2) configured to be curved, lying against them, **characterized in that**
- the belt (1) is configured as a flat belt and **in that** the belt (1) is configured as a toothed belt, having a first side (14) with a tooth-shaped profile, and
- for additionally guiding the banknote (10) to be transported there are provided one or several directing elements (17, 18) which are arranged (17 or 18) on the side of the guiding means (2) and/ or on the side of the toothed belt (1), and
- the guiding means (2) are mounted on a common carrier (27) which is detachably connected with one or both directing elements (17, 18).

2. The apparatus according to claim 1, **characterized in that** the toothed belt (1) lies under tensile stress against the guiding means (2) configured to be curved, so that the banknote (10) is pushed against the guiding means (2) by the toothed belt (1).

3. The apparatus according to any of the claims 1 to 2, **characterized in that** at least one drive device (20, 21) is provided for driving the toothed belt (1), said drive device transferring a drive torque to the toothed belt (1), thereby putting it under tensile stress.

4. The apparatus according to claim 3, **characterized in that** the drive device (20, 21) is arranged directly behind the guiding means (2) in the movement direction (11) of the banknote (10).

5. The apparatus according to any of the claims 1 to 4, **characterized in that** at least one tensioning device (23) is provided which puts the toothed belt (1) under tensile stress.

6. The apparatus according to any of the claims 1 to 5, **characterized in that** the toothed belt has a second side (15) without profile, with which side the toothed belt lies against the guiding means (2) and/ or the banknote (10) to be transported.

7. The apparatus according to any of claims 1 to 6, **characterized in that** the guiding means (2) are configured to be curved in the movement direction (11) of the banknote (10).

8. The apparatus according to any of the claims 1 to 7, **characterized in that** the guiding means (2) are arranged in a curved, in particular a polygonally curved path (12).

9. The apparatus according to any of the claims 1 to 8, **characterized in that** the guiding means (2) are configured as rollers, in particular as ball bearings or rolling bearings.

10. The apparatus according to any of the claims 1 to 9, **characterized in that** the guiding means (2) are configured as a curved guide plate.

11. The apparatus according to any of the claims 1 to 10, **characterized in that** there is provided at least one take-off device (26) which is drivable by the toothed belt (1) and can drive other components.

12. The apparatus according to claim 11, **characterized in that** the take-off device (26) has at least one first toothed roller that can be driven by the toothed belt (1).

13. The apparatus according to claim 12, **characterized in that** the take-off device (26) comprises at least one second toothed roller, which is coupled, in particular rigidly connected, with the first toothed roller, so that a further toothed belt can be driven by the second toothed roller.

14. The apparatus according to any of the claims 1 to 13, **characterized in that** one or several diverting rollers (25) are provided for diverting the toothed belt (1).

15. The apparatus according to claim 14, **characterized in that** at least one diverting roller (25) has at least one guiding wall for laterally guiding the toothed belt (1).

## Revendications

1. Dispositif de transport de billets de banque comprenant au moins une courroie (1) et des moyens de guidage (2), la courroie (1) d'une part et les moyens de guidage (2) d'autre part s'appliquant, durant le transport d'un billet de banque (10), respectivement contre un des deux côtés opposés du billet de banque (10), les moyens de guidage (2) étant réalisés sous forme arquée et la courroie (1) s'étendant sur les moyens de guidage (2) réalisés sous forme arquée et s'appliquant contre eux, **caractérisé**
- **en ce que** la courroie (1) est réalisée sous forme de courroie plate et en ce que la courroie (1) est réalisée sous forme de courroie crantée qui présente un premier côté (14) doté d'un profil en forme de dents, et
- **en ce que**, pour le guidage additionnel du billet de banque (10) à transporter, un ou plusieurs éléments d'aiguillage (17, 18) agencés (17 ou bien 18) du côté des moyens de guidage (2) et/ou du côté de la courroie crantée (1) sont prévus, et
- **en ce que** les moyens de guidage (2) sont installées sur un support (27) commun qui est relié de manière amovible à un ou aux deux éléments d'aiguillage (17, 18).

2. Dispositif selon la revendication 1, **caractérisé en ce que** la courroie crantée (1) s'applique, sous contrainte de tension, contre les moyens de guidage (2) réalisés sous forme arquée, de telle sorte que le billet de banque (10) est appuyé par la courroie crantée (1) contre les moyens de guidage (2).

3. Dispositif selon une des revendications de 1 à 2, **caractérisé en ce que**, pour l'entraînement de la courroie crantée (1), il est prévu au moins un appareillage d'entraînement (20, 21) qui transmet un moment d'entraînement à la courroie crantée (1), ce qui a pour effet de la mettre sous contrainte de tension.

4. Dispositif selon la revendication 3, **caractérisé en ce que** l'appareillage d'entraînement (20, 21) est agencé directement après les moyens de guidage (2) en direction du mouvement (11) du billet de banque (10).

5. Dispositif selon une des revendications de 1 à 4, **caractérisé en ce qu'**au moins un appareillage de tension (23) qui met la courroie crantée (1) sous contrainte de tension est prévu.

6. Dispositif selon une des revendications de 1 à 5, **caractérisé en ce que** la courroie crantée présente un second côté (15) sans profil par lequel la courroie crantée s'applique contre les moyens de guidage (2) ou bien contre le billet de banque (10) à transporter.

7. Dispositif selon une des revendications de 1 à 6, **caractérisé en ce que** les moyens de guidage (2) sont réalisés sous forme arquée dans la direction du mouvement (11) du billet de banque (10).

8. Dispositif selon une des revendications de 1 à 7, **caractérisé en ce que** les moyens de guidage (2) sont agencés sur une trajectoire (12) arquée, notamment sur une trajectoire polygonalement arquée.

9. Dispositif selon une des revendications de 1 à 8, **caractérisé en ce que** les moyens de guidage (2) sont réalisés sous forme de poulies, notamment sous forme de paliers à billes ou à rouleaux.

10. Dispositif selon une des revendications de 1 à 9, **caractérisé en ce que** les moyens de guidage (2) sont réalisés sous forme de tôle de guidage arquée.

11. Dispositif selon une des revendications de 1 à 10, **caractérisé en ce qu'**au moins un appareillage de préleveur (26) entraînable par la courroie crantée (1) est prévu, pouvant lui-même entraîner d'autres composants.

12. Dispositif selon la revendication 11, **caractérisé en ce que** l'appareillage de préleveur (26) comprend au moins une première poulie dentée qui peut être entraînée par la courroie crantée (1).

13. Dispositif selon la revendication 12, **caractérisé en ce que** l'appareillage de préleveur (26) comprend au moins une seconde poulie dentée qui est couplée, notamment reliée de manière rigide, à la première poulie dentée, de telle sorte que, par la seconde poulie dentée, une autre courroie crantée peut être entraînée.

14. Dispositif selon une des revendications de 1 à 13, **caractérisé en ce qu'**une ou plusieurs poulies de renvoi (25) sont prévues pour le renvoi de la courroie crantée (1).

15. Dispositif selon la revendication 14, **caractérisé en ce qu'**au moins une poulie de renvoi (25) comporte au moins une paroi de guidage pour le guidage latéral de la courroie crantée (1).
